# FASCICULE DE BREVET EUROPEEN

(11) **EP 0 260 204 B1**
(45) Date de publication et mention de la délivrance du brevet: **05.02.1992**
(21) Numéro de dépôt: 87420231.0
(22) Date de dépôt: 03.09.1987
(51) Int. Cl.: F41A 5/18, F41A 9/00

(54) **Fusil automatique à canon basculant ou non fonctionnant par emprunt de gaz**
Gasdruckbetätigtes automatisches Gewehr, z.B. Kipplaufgewehr
Gas-operated automatic rifle, e.g. of the breakdown type

(30) Priorité: 08.09.1986 FR 8612886
(43) Date de publication de la demande: 16.03.1988
(73) Titulaire: EXBRAYAT & CIE Société en Commandite Simple, F-07270 Lamastre (FR)
(72) Inventeur: Guibert, François, F-26000 Valence (FR)
(74) Mandataire: Dupuis, François

(56) Documents cités:
- DE-A- 1 949 361
- DE-C- 351 126
- FR-A- 940 763
- FR-A- 2 069 318
- FR-A- 2 096 272
- FR-A- 2 111 422
- FR-A- 2 572 507
- GB-A- 131 016
- GB-A- 131 350
- GB-A- 1 401 893
- GB-A- 2 099 965

## Description

L'invention a pour objet un fusil automatique, à canon basculant ou non, fonctionnant par emprunt de gaz.

La réalisation de fusils fonctionnant par emprunt de gaz est connue en soi et a été développée par de nombreux fabricants.

On connait des armes automatiques par emprunt des gaz comprenant un canon se déplaçant sur l'avant par la pression des gaz, par exemple dans le brevet DE-C-351126.

On connait par le brevet FR-A-2572507 appartenant au Demandeur un fusil automatique dont le tube canon est susceptible de se déplacer en arrière lors du tir en étant associé à la culasse et à l'obturateur à l'encontre d'un moyen de récupération d'énergie de recul puis sous l'effet de détente de ce dernier, ledit tube canon étant déplacé vers l'avant à l'encontre d'un moyen de récupération du canon.

On connait par le brevet DE-A-1949361 une arme à canon fixe avec piston se déplaçant vers l'arrière entrainant un mouvement de la culasse vers l'arrière.

On connait par le brevet FR-A-2096272 un fusil à canon fixe. Sur le magasin sont positionnés les différents moyens qui permettent l'ejection des gaz. Un piston dans sa course motrice arrière est en position de fin de course lorsque le manchon du piston frappe la paroi avant de la boite de culasse.

On connait aussi par le brevet FR-A-2111422 un fusil à canon fixe, le piston agissant sous l'effet de poussée des gaz en retrait.

On connait aussi par le brevet GB-A-1401893 un fusil de chasse à canon fixe avec un piston agissant sous l'effet de poussée des gaz vers l'arrière.

Le but recherché selon l'invention résidait dans la conception d'un nouveau fusil fonctionnant par emprunt de gaz en utilisant l'énergie de ceux-ci pour autoriser l'avancée du canon et simultanément l'extraction de la cartouche tirée et l'introduction d'une nouvelle cartouche à partir du tube magasin.

Avec cette nouvelle conception de fusil un autre but était d'obtenir une réduction de sa longueur d'une manière appréciable.

Ces buts sont atteints et le fusil proposé selon, l'invention est d'une grande fiabilité et rapidité de fonctionnement, chargement et déchargement. En outre, l'arme est plus courte d'environ 7 à 10 centimètres eu égard aux fusils similaires fonctionnant par emprunt de gaz. Egalement, le fusil obtenu selon l'invention présente une esthétique nouvelle ce qui lui confère un attrait particulier.

Selon l'invention, le canon est monté avec une capacité de déplacement vers l'avant par rapport au tube magasin à position fixe ; la partie avant dudit canon recevant dans sa partie inférieure un fourreau constituant intérieurement une chambre d'expansion des gaz en communication avec le canon ; ledit tube magasin présentant un prolongement s'engageant partiellement dans le fourreau sans obturer l'ouverture de passage des gaz ; un piston coulissant dans ledit fourreau sous la poussée des gaz agissant sur l'arrière du piston et agissant à l'encontre du ressort de récupération du canon par l'intermédiaire d'un moyen mobile relié au piston en vue du déverrouillage du canon et son déplacement par rapport au tube magasin ; ledit moyen étant assujetti à un couple de tringles coulissant le long du tube magasin et de la bascule ou carcasse pour autoriser l'armement du chien de percussion et la remontée du moyen élévateur de cartouches dans le tube canon.

Des caractéristiques avantageuses ressortiront bien de la suite de la description.

Pour fixer l'objet de l'invention d'une manière non limitative, on a illustré aux figures des dessins les caractéristiques principales des mécanismes objet de l'invention. Les parties de mécanismes connues ont été volontairement omises pour la clarté des dessins et sont d'une réalisation courante pour l'homme du métier.
- La figure 1 est une vue de profil d'un fusil fermé à canon basculant selon l'invention, en position initiale,
- la figure 2 est une vue de profil d'un fusil à canon basculant en position ouverte,
- la figure 3 est une vue en coupe selon la ligne 3.3 de la figure 2,
- la figure 4 est une vue partielle illustrant le mécanisme d'armement du chien de percussion et de commande de l'élévateur de cartouches,
- la figure 5 est une vue partielle selon la figure 4 illustrant l'avancée du mécanisme d'armement du chien,
- les figures 6, 7 et 8 sont des vues partielles suivant les figures 4 et 5 illustrant la position de l'organe élévateur de cartouches selon la position du mécanisme d'armement du chien,
- la figure 9 est une vue partielle schématique illustrant le fusil en position fermée lors du tir du premier coup,
- la figure 10 est une vue partielle schématique illustrant le déblocage du verrou et ainsi le déverrouillage du canon en début d'avancée après le tir,
- la figure 11 est une vue partielle illustrant le canon après le tir en bout de course avant et en butée autorisant l'éjection de la cartouche tirée,
- la figure 12 est une vue en plan et selon la ligne 12.12 de la figure 10 illustrant le tube magasin et son support,
- la figure 13 est une vue partielle illustrant le chargement d'une cartouche dans le canon selon une vue semblable à la figure 8,
- la figure 14 est une vue partielle illustrant l'action de retour du canon en position initiale autorisant le chargement d'une cartouche sur l'élévateur,
- les figures 15 et 16 sont des vues à caractère schématique illustrant la seconde fonction du moyen élévateur pour l'armement du chien lors de l'ouverture du fusil,
- la figure 17 est une vue partielle en coupe et à grande échelle illustrant une seconde variante du mécanisme de verrouillage du canon,
- la figure 18 est une vue en coupe selon la ligne A-A de la figure 17,
- la figure 19 est une vue de profil à grande échelle illustrant la partie arrière du piston selon la réalisation de la figure 17,
- les figures 20, 21, 22 sont des vues à caractère schématique illustrant la position du moyen de verrouillage du canon selon la figure 17 par rapport au tube magasin,
- la figure 23 est une vue en variante de l'adaptation de l'invention sur un fusil non basculant.
- la figure 24 est une vue selon la figure 23 avec utilisation du mécanisme de verrouillage du canon selon une seconde variante.

On fait référence à un canon basculant selon une première réalisation.

Le fusil comprend une carcasse profilée (1) formant bascule à son extrémité avant et agencée à l'arrière pour la fixation de manière classique de la crosse (2). On a illustré schématiquement la clé (3) d'ouverture du canon, la queue de détente (4), l'extracteur (5), le chien (6), les autres moyens connus en soi tels que la détente, la gâchette, la culasse et autres moyens principaux utilisés généralement, n'étant pas illustrés pour la clarté des dessins.

En se référant aux dessins, le canon (7) est monté avec une capacité de coulissement par des rainures appropriées (8) le long du tube magasin (9) monté à pivotement sur le tourillon (10) en bout de la bascule. Le tube magasin est agencé pour recevoir intérieurement plusieurs cartouches (11) maintenues en position par un cran d'arrêt approprié (12) à l'encontre d'un ressort (13) de détente disposé au fond dudit magasin.

A l'avant du canon est fixé dans sa partie inférieure un fourreau (14) présentant une portée (15) de raccordement et de communication avec l'intérieur du canon pour le passage des gaz. En outre, le tube magasin en avant se prolonge directement ou indirectement par un moyen tubulaire rapporté pour s'engager partiellement dans l'alésage intérieur dudit fourreau jusqu'à venir sensiblement tangenter, sans toutefois l'obturer, l'ouverture (16) de passage des gaz du canon à la chambre d'expansion des gaz dudit fourreau en position initiale. A l'intérieur de ce fourreau coulisse un piston (17) situé à proximité de l'ouverture de passage des gaz et au-delà de celle-ci et se déplaçant pour venir en regard de la face de fond (14-1) avant du fourreau. La tige (18) du piston traverse la partie avant de prolongement du tube magasin et est associée à son extrémité selon une première réalisation à un moyen réalisé sous la forme d'un anneau rapporté (19) susceptible de coulisser en étant guidé le long du tube magasin. Autour de la tige du piston est disposé le ressort de récupération (20) du canon qui est maintenu en position par l'extrémité (9-1) du tube magasin et une face d'appui (19-1) intérieure de l'anneau (19).

L'introduction des gaz dans la chambre d'expansion selon la flêche F agit en poussée sur le piston provoquant ainsi par le déplacement de l'anneau sur le tube magasin, le sollicitation en compression dudit ressort (20). Pour permettre le déplacement de l'anneau (19), il est prévu sur les faces en regard du tube magasin, des rainures (21) de guidage d'une certaine longueur agissant comme limiteur de déplacement. On a illustré aux figures 9, 10 et 11 le déplacement du canon après le tir. En position de déplacement maximum du canon, la cartouche tirée est automatiquement éjectée. Il est prévu en outre une ouverture (14-2) arrière pour l'échappement des gaz restant lors du retour du piston.

Par ailleurs, l'anneau (19) et le tube magasin sont agencés avec une découpe formant encoche (19-2) profilée formant ensemble le siège d'un verrou (22) basculant dont l'axe (23) est solidaire du canon. Ainsi qu'il apparaît aux dessins, en position repos, le verrou (22) est bloqué en position et ne se libère que lors du déplacement vers l'avant de l'anneau après le tir se dégageant également de la partie formant encoche du tube magasin.

Selon une autre disposition caractéristique de l'invention, il est prévu une paire de tringles (24) (25), l'une étant fixée à l'anneau (19) coulissant le long du tube magasin et l'autre coulissant le long de la bascule pour autoriser l'armement du chien (6) de percussion après le tir du premier coup et permettre la remontée du moyen élévateur (26) de cartouche dans le tube canon. Ces dispositions sont en particulier illustrées aux figures 4 à 8 des dessins. Plus précisément, la tringle (24) associée à l'anneau (19) présente en bout d'extrémité une encoche (24-1) susceptible de s'ajuster dans une forme complémentaire (25-1) établie à l'extrémité avant et opposée de la seconde tringle (25) lors de la fermeture du canon, les deux tringles étant ainsi étroitement associées dans leur mouvement lors du fonctionnement de tir du fusil.

La tringle (25) est agencée avec sur sa longueur une réduction de section définissant une face de butée (25-2) contre laquelle viendra en appui un doigt (27) disposé en débordement sur le chien de percussion (6) provoquant en bout de course, à l'encontre d'un ressort de rappel (28) son basculement et armement. Pendant la période d'avancée de la tringle (25) (figure 5), le chien est maintenu en position par la gachette assujettie à la détente non illustrées aux dessins. Tant que la tringle (25) n'est pas revenue en arrière, le chien ne peut être percuté. La tringle (25) arme le chien de percussion pour les coups supplémentaires mais lors du premier tir, le chien est armé par le basculement de l'élévateur, ainsi qu'il sera précisé par la suite.

La tringle (25) comprend, en outre, dans sa partie arrière, un talon supérieur (25-3) formant éjecteur. Lorsque la tringle (25) se situe en bout de course avant, elle provoque l'éjection de la cartouche tirée retenue par l'extracteur.

Selon une autre disposition, la tringle (25) présente dans sa partie inférieure arrière un ergot (29) susceptible de coopérer avec l'élévateur (26) comme illustré aux figures 6 à 8 montrant les différentes phases lors du déplacement de la tringle (25).

L'élévateur (26) comprend un levier de chargement (26-1) articulé dans sa partie arrière sur un axe (26-2) et se prolongeant avec une partie externe formant came (26-3) également articulée sur ledit axe à l'encontre d'un moyen élastique de rappel (30) dont une extrémité (30-1) est fixée au levier de chargement. L'élévateur est sollicité en mouvement par le déplacement de la tringle (25) dans les conditions suivantes.

En position initiale, la tringle (25) se trouve en retrait de l'élévateur. Suite au mouvement d'entraînement donné par le levier (24) lors du déplacement du piston (17) dans la chambre d'expansion des gaz, la tringle (25) se déplace vers l'avant de sorte que l'ergot (29) vienne en appui sur la came (26-3) qui s'efface par basculement à l'encontre du moyen élastique de rappel (30) précité qui est comprimé. L'ergot (29) se situant devant la came (26-3), celle-ci revient en position par l'effet de détente du ressort. Lors du retour de la tringle (25) dans sa position initiale, l'ergot (29) va venir en butée une nouvelle fois sur la came (26-3) mais de l'autre côté de celle-ci. Ladite came ne pouvant basculer en sens inverse, l'action de l'ergot (29) va provoquer le basculement de l'élévateur (26) par rapport à son axe d'articulation et autoriser ainsi le chargement d'une nouvelle cartouche dans le canon du fusil, lors du retour en position initiale de celui-ci, figures 13 et 14.

En se référant aux figures 2, 15 et 16, le moyen élévateur assure une seconde fonction dans le cas du canon basculant.

L'extrémité avant (26-4) du levier de chargement (26) prend sensiblement appui sur la partie métallique (35), en soi connue, associée au devant-bois du canon (36). Lors de l'ouverture du fusil le levier de chargement est ainsi basculé par rapport à son axe d'articulation (26-2) et subit un mouvement de pivotement. L'extrémité (6-1) du chien (6) qui est en contact avec ledit levier de chargement (26) est ainsi basculé par rapport à son axe d'articulation, à l'encontre de son ressort de rappel et ainsi armé.

L'armement du chien pour les autres tirs s'effectue de la manière qui est exposée précédemment.

Une autre réalisation du mécanisme de verrouillage du canon en vue de son chargement est illustrée aux figures 17, 18, 19, 20, 21, 22, le piston (32) assurant la même fonction que le piston (17) dans la mise en oeuvre précédente, comprend directement ou d'une manière rapportée un corps intermédiaire tubulaire (32-1) de petit diamètre introduit dans le prolongement avant du tube magasin (9), une extrémité avant (32-2) coopérant à l'intérieur du fourreau sous la poussée des gaz, et une partie arrière établie sous la forme d'un manchon cylindrique (32-3) s'ajustant à coulissement dans le tube magasin. A l'intérieur du piston est monté un axe (33) à position fixe, solidarisé par sa partie avant (33-1) par vissage et de manière démontable à la face avant extérieure du fourreau. L'extrémité arrière dudit axe présente une portée (33-2) de plus grande section s'ajustant à l'intérieur de la partie manchon (32-3) du piston. Le ressort de récupération (20) du canon est monté autour de corps intermédiaire du piston et vient en appui contre la face extérieure du regard du manchon, et le fond (9-1) du tube magasin.

Par ailleurs, il est prévu un moyen de verrouillage du canon. Ce moyen est constitué par un doigt (34) disposé sur la portée arrière (33-2) dudit axe radialement vers l'extérieur s'ajustant et coopérant dans une fente (32-4) établie sur le manchon du piston. Cette fente est disposée angulairement par rapport à l'axe longitudinal du piston. Il est en outre réalisé sur le tube magasin en regard de la fente précitée, une rainure (21) de guidage d'une certaine longueur agissant comme limiteur de déplacement du doigt (34). Cette rainure présente une échancrure (21-1) en forme de baïonnette servant de moyen de logement et de verrouillage du doigt (34).

Le fonctionnement est le suivant. Lors du tir sous l'action de poussée de gaz, le piston (32) est soumis à un déplacement vers l'avant. Par l'effet de la fente (32-4) jouant un rôle de came, le doigt (34) est basculé angulairement de quelques degrés permettant ainsi son échappement de l'échancrure ou encoche (21-1) établie sur le tube magasin. Le doigt (34) peut alors coulisser d'une manière contrôlée et limitée en butée par le fond de la rainure autorisant ainsi le déplacement de l'ensemble canon-fourreau. Sous l'effet inverse de détente du ressort de récupération du canon, et du retour du piston, le doigt (34) revient progressivement en position inverse ; en bout de la rainure (21), le doigt se déplace angulairement sous l'action finale de détente du ressort et se verrouille dans l'échancrure (21-1) bloquant en position le canon.

Cette seconde réalisation du mécanisme de verrouillage du canon est facile à réaliser au niveau de la fabrication des pièces et permet le changement aisé du canon puisqu'il suffit de desserrer la vis de fixation de l'axe (33).

Il y a lieu en outre de penser que le manchon (32) est associé à la tringle (25) décrite précédemment. La liaison s'effectue par vis ou autrement.

Les dispositions de l'invention sont applicables également au fusil automatique à canon non basculant. On a illustré à la figure 23, la variante de réalisation qui comprend outre les différents mécanismes décrits précédemment, une pièce supplémentaire (31) mobile et déplaçable par rapport au tube magasin. Cette pièce assure la fonction d'un poussoir avec deux flasques latéraux (31-1)(31-2) munis d'une ouverture pour le coulissement sur le tube magasin. Le flasque latéral (31-1) est disposé par rapport à l'anneau (19) en lui servant de moyen de butée arrière. Le flasque latéral (31-2) est destiné à venir en appui contre la face en regard du fourreau (14). Le poussoir est fixé à la partie devant bois.

Pour assurer l'armement manuel, le tireur agit directement sur l'élément poussoir (31) qui déplace ainsi l'anneau (19) vers l'avant assurant ainsi le déverrouillage du canon par échappement du verrou. Par son flasque avant (31-2) le poussoir vient en butée contre le fourreau (14) solidaire du canon permettant le déplacement de l'ensemble et l'introduction d'une cartouche nouvelle dans le canon. Le remplissage du tube magasin s'effectue par le dessous du fusil de manière classique.

En variante de la figure 23, le mécanisme de verrouillage du canon peut être semblable à celui illustré aux figures 17 à 22 de la Demande, tel qu'illustré figure 24.

Les avantages ressortent bien de l'invention. On souligne la fiabilité de fonctionnement du fusil, son faible encombrement.

## Revendications

1. Fusil automatique fonctionnant par emprunt de gaz du type comprenant un canon se déplaçant sur l'avant par la pression des gaz, le canon (7) étant monté avec une capacité de déplacement vers l'avant par rapport au tube magasin (9) à position fixe ; la partie avant dudit canon recevant dans sa partie inférieure un fourreau (14) constituant intérieurement une chambre d'expansion des gaz en communication avec le canon ; ledit tube magasin présentant un prolongement s'engageant partiellement dans le fourreau sans obturer l'ouverture de passage des gaz ; un piston (17) (32) coulissant dans ledit fourreau sous la poussée des gaz agissant sur l'arrière du piston et agissant à l'encontre du ressort de récupération (20) du canon par l'intermédiaire d'un moyen mobile (19) (32¹) relié au piston (17 - 32) en vue du déverrouillage du canon et son déplacement par rapport au tube magasin ; ledit moyen étant assujetti à un couple de tringles (24) (25) coulissant le long du tube magasin et de la bascule ou carcasse pour autoriser l'armement du chien (6) de percussion et la remontée du moyen élévateur (26) de cartouches dans le tube canon.

2. Fusil automatique selon la revendication 1, caractérisé en ce que le fourreau (14) présente une portée de raccordement (15) et de communication avec l'intérieur du canon pour le passage des gaz, en poussée sur le piston (17) (32) et une ouverture (14-2) dans sa partie arrière pour l'évacuation des gaz restant lors du retrait du piston.

3. Fusil automatique selon la revendication 1, caractérisé en ce que la tige (18) du piston (17) traverse la partie avant de prolongement du tube magasin et est associée à son extrémité à au moyen rapporté (19) formant anneau coulissant le long du tube magasin par des rainures (21) de guidage appropriées.

4. Fusil automatique selon les revendications 1 et 3 ensemble caractérisé en ce que le ressort de récupération (20) du canon est disposé autour de la tige (18) du piston et est maintenu en position par l'extrémité (9-1) du tube magasin et une face d'appui (19-1) intérieure de l'anneau.

5. Fusil automatique selon les revendication 1 et 3, caractérisé en ce que l'anneau (19) est le tube magasin sont agencés avec une découpe formant encoche (19-2) pour constituer le siège d'un verrou (22) basculant dont l'axe est solidaire du canon, ledit verrou bloquant en position le canon par rapport au tube magasin.

6. Fusil automatique selon la revendication 1, caractérisé en ce que le piston (32) comprend un corps intermédiaire tubulaire (32-1) introduit dans le prolongement du tube magasin, une extrémité avant (32-2) coopérant à l'intérieur du fourreau, et une extrémité arrrière en forme de manchon (32-3) s'ajustant à coulissement dans le tube magasin ; un axe (33) à position fixe étant disposé et ajusté dans ledit piston et étant solidarisé par sa partie avant de manière démontable à la face avant du fourreau ; le ressort de récupération du canon étant positionné autour dudit axe.

7. Fusil automatique selon la revendication 6, caractérisé en ce qu'un moyen de verrouillage du canon établi sous la forme d'un doigt (34) est disposé sur la portée arrière (33-2) dudit axe (33) orienté radialement vers l'extérieur et s'ajustant dans une fente (32-4) profilée établie angulairement sur le manchon (32-3) du piston ; une rainure (21) de guidage étant réalisée sur le tube magasin en regard de ladite fente.

8. Fusil automatique selon la revendication 7, caractérisé en ce que la fente (21) présente une forme en baïonnette avec une échancrure (21-1) pour le logement et le verrouillage du doigt (34) immobilisant en position le canon.

9. Fusil automatique selon la revendication 1, caractérisé en ce que le couple de tringles (24) (25) comprend une première tringle (24) associée au moyen de verrouillage du canon (19) ou (32 - 33 - 34) présentant en bout d'extrémité une encoche (24-1) coopérant avec une forme complémentaire (25-1) établie à l'extrémité avant et opposée de la seconde tringle (25) ; ladite seconde tringle coulissant le long de la bascule étant agencée en outre avec des moyens coopérant avec le chien de percussion et le moyen élévateur de cartouches dans le canon.

10. Fusil automatique selon la revendication 9, caractérisé en ce que la tringle (25) est agencée sur sa longeur avec une face de butée (25-2) d'un doigt (27) disposé en débordement sur le chien de percussion (6) provoquant le basculement et l'armement de celui-ci à l'encontre d'un moyen de rappel (28), autorisant ainsi l'armement du chien lors du tir des coups supplémentaires.

11. Fusil automatique selon la revendication 9, caractérisé en ce que la tringle (25) est agencée dans sa partie arrière avec un talon supérieur (25-3) formant éjecteur.

12. Fusil automatique selon la revendication 9, caractérisé en ce que la tringle (25) est agencée dans sa partie inférieure arrière avec un ergot (29) coopérant lors du déplacement de la tringle avec une came (26-3) articulée à l'encontre d'un moyen de rappel (30) et disposée sur le levier de chargement (26-1), ledit ergot (29) selon la position de la tringle (25) provoquant soit l'échappement de la came sans modification de la position du levier de chargement, soit le basculement de celui-ci par rapport à son axe de rotation pour le chargement de cartouche dans le canon.

13. Fusil automatique selon la revendication 9, caractérisé en ce que, dans sa réalisation avec un canon basculant, le levier de chargement (26) assure la fonction d'armement du chien (6) ; l'extrémité avant dudit levier étant en contact avec le devant bois du canon.

14. Fusil automatique à canon non basculant selon les revendications 1 à 12, caractérisé en ce qu'il comprend pour le chargement manuel des cartouches, un élément poussoir (31) coulissant le long du tube magasin par deux flasques profilés, l'anneau (19) venant en butée avant sur son flasque avant (31-1), le flasque (31-2) venant en appui contre la face avant du fourreau (14) ; le déplacement de l'ensemble assurant la libéralisation du canon par son déverrouillage et l'introduction d'une cartouche nouvelle dans le tube magasin.

## Claims

1. Automatic gun operated by gas tapping, of the type which includes a barrel moving forwardly owing to the gas pressure, the barrel (7) being mounted with a shifting capacity in the forward direction relative to the magazine tube (9) positioned fixedly, the front part of said barrel receiving in the lower portion thereof a sheath (14) forming internally a gas expansion chamber in communication with the barrel, said magazine tube having an extension engaged partly within the sheath without obturating the opening for the passage of the gases therethrough, a piston (17) (32) moving slidably within said sheath under the urging action of the gases working on the rearward portion of the piston and against the recovery spring (20) of the barrel through the intermediary of a movable means (19) (32¹) connected to the piston (17 - 32) for the unlocking of the barrel and the shifting thereof relative to the magazine tube, said means being controlled by a pair of link-rods (24) (25) moving slidably along the magazine tube and the drop-down device or the framework in order to permit the cocking of the percussion hammer (6) and the upward motion of the cartridge elevator means (26) for the supply of the cartridge into the barrel tube.

2. Automatic gun as claimed in Claim 1, characterized in that the sheath (14) is provided with a bearing face (15) for connection to and communication with the inside or bore of the barrel for the passage of the gases therethrough in urging action on the piston (17) (32), said sheath being also provided in the rearward portion thereof with an opening (14-2) for the exhaust of the gases remaining when the piston is being retracted.

3. Automatic gun as claimed in Claim 1, characterized in that the rod (18) of the piston (17) is passed through the front extension portion of the magazine tube and is associated at the end thereof with the additional means (19) which forms a ring moving slidably along the magazine tube on suitable guide grooves (21).

4. Automatic gun as claimed in Claims 1 and 3 together, characterized in that the recovery spring (20) of the barrel is disposed around the rod (18) of the piston and is held in position by means of the end (9-1) of the magazine tube and of an inside abutment face (19-1) of the ring.

5. Automatic gun as claimed in Claims 1 and 3, characterized in that the ring (19) and the magazine tube are provided with a notch forming cut-out (19-2) for constituting the seat of a drop-down latch (22) the axis of which is integral with the barrel, said latch interlocking positionally the barrel relative to the magazine tube.

6. Automatic gun as claimed in Claim 1, characterized in that the piston (32) comprises an intermediate tubular body (32-1) inserted within the extension of the magazine tube, a front end (32-2) co-operating inside the sheath, and a sleeve-forming rear end (32-3) fitting slidably within the magazine tube, a pin (33) with fixed position being disposed and fitted within said piston and made fast by the front portion thereof in a detachable manner at the front face of the sheath, the barrel recovery spring being positioned around said pin.

7. Automatic gun as claimed in Claim 6, characterized in that a barrel interlocking means established in the form of a finger (34) is disposed on the rear bearing face (33-2) of said pin (33) directed radially and outwardly and fitting into a contoured slot (32-4) established at an angle on the sleeve (32-3) of the piston, a guide groove (21) being provided on the magazine tube facing said slot.

8. Automatic gun as claimed in Claim 7, characterized in that the slot (21) is shaped in the form of a bayonet with a cut-off (21-1) for the accommodation and the interlocking of the finger (34) making the barrel unable to be moved positionally.

9. Automatic gun as claimed in Claim 7, characterized in that the pair of link-rods (24) (25) includes a first link-rod (24) associated with the barrel interlocking means (19) or (32 - 33 - 34)provided at the extreme end with a cut-off (24-1) co-operating with a complementary contour (25-1) established at the front and opposite end of the second link-rod (25), said second link-rod moving slidably along the drop-down system and being provided more-over with means co-operating with the percussion hammer and the elevator means for the supply of cartridges in the gun.

10. Automatic gun as claimed in Claim 9, characterized in that the link-rod (25) is provided along the length thereof with an abutment face (25-2) of a finger (27) disposed in projection on the percussion hammer (6) causing thereby said hammer to be dropped down and cocked against a return means (28), and permitting therefore the cocking of the hammer when the gun is further fired in succession.

11. Automatic gun as claimed in Claim 9, characterized in that the link-rod (25) is provided in the rear portion thereof with an upper lug or ear (25-3) which forms an ejection device.

12. Automatic gun as claimed in Claim 9, characterized in that the link-rod (25) is provided in the rear lower portion thereof with a clip (29) which co-operates when the link-rod is shifted with a cam (26-3) linked hingedly against a return means (30) and disposed on the loading lever (26-1), said lug or ear (29), in accordance with the position of the link-rod (25), causing either the cam to escape without modifying the position of the loading lever, or this loading lever to be rocked over relative to the pivotal axis thereof for loading the cartridges into the barrel.

13. Automatic gun as claimed in Claim 9, characterized in that in the form of embodiment with a drop-down barrel, the loading lever (26) has the function of arming the hammer (6), the front end of said lever being in contact with the forewood of the barrel.

14. Automatic gun as claimed in Claims 1 to 12, with a barrel which is not a drop-down barrel, characterized in that said gun includes, for the manual loading of the cartridges, a pushing element (31) moving slidably along the magazine tube by means of two contoured cheeks, the ring (19) coming to front abutment onto the front cheek (31-1), and the cheek (31-2) coming to rest against the front face of the sheath (14), the shifting of the unit providing the the release of the barrel owing to the unlocking of said barrel, and permitting the introduction of a fresh cartridge in the magazine tube.

## Patentansprüche

1. Mittels Gasentnahme betätigbares, automatisches Gewehr, in der Ausführung mit einem nach vorne durch Gasdruckwirkung bewegbaren Laufrohr ; das Laufrohr (7) ist mit Fähigkeit einer Verschiebung nach vorne in Bezug auf das in feststehender Stellung vorgesehene Magazinrohr (9) montiert ; der Vorderteil des besagten Laufrohrs nimmt in dessen Unterteil ein Futteral (14) auf, das innenseitig eine in Verbindung mit dem Laufrohr stehende Gasexpansionskammer ; das besagte Magazinrohr ist mit einer Verlängerung versehen, die teilweise in das Futteral eingreift, ohne die Gasdurchlassöffnung zu verschliessen ; ein Schlagbolzen (17) (32) wird in dem besagten Futteral infolge der Schubwirkung der auf den Hinterteil dieses Schlagbolzens wirkenden Gase verschoben wird, wobei der genannte Schlagbolzen, vermittels einer mit dem besagten Schlagbolzen (17 - 32) verbundenen, beweglichen Vorrichtung (19) (32¹), entgegen der Feder (20) zum Laufrohrwiedereinsatz wirksam wird, um das Entriegeln des Laufrohrs und die Verschiebung desselben in Bezug auf das Magazinrohr zu ermöglichen ; und die genannte bewegliche Vorrichtung einem Paar von Stängchen (24) (25) zugeordnet ist, die dem Magazinrohr entlang sowie der Kippvorrichtung oder dem Gerüst entlang verschoben werden, um das Spannen des Schlaghahns (6) und die Aufwärtsbewegung des Zubringermittels (26) zur Einführung der Patronen in das Laufrohr zu ermöglichen.

2. Automatisches Gewehr nach Anspruch 1, dadurch gekennzeichnet, dass das Futteral (14) mit einem Tragfläche (15) zum Anschluss und zur Verbindung mit der Innenbohrung des Laufrohrs für des Durchlassen der Gase hindurch, die in schubartiger Weise auf den Schlagbolzen (17) (32) wirken, wobei dieses Futteral (14), in dessen Hinterteil, eine Öffnung (14-2) für das Evakuieren der Gase aufweist, die bei der Rückbewegung des Schlagbolzens verbleiben.

3. Automatisches Gewehr nach Anspruch 1, dadurch gekennzeichnet, dass die Stange (18) des Schlagbolzens (17) den Vorderteil zur Verlängerung des Magazinrohrs durchsetzt, und an deren Ende mit dem Ansatzmittel (19) zusammenwirkt, das einen dem Magazinrohr entlang auf geeignete Führungsnuten (21) verschiebbar vorgesehenen Ring bildet.

4. Automatisches Gewehr nach Ansprüchen 1 und 3 zusammen, dadurch gekennzeichnet, dass die Feder (20) zum Wiedereinsatz des Laufrohrs um die Stange (18) des Schlagbolzens herum angebracht ist, und durch das Ende (9-1) des Magazinrohrs und eine innenseitige Anlegefläche (19-1) des Rings in geeigneter Stellung gehalten wird.

5. Automatisches Gewehr nach den Ansprüchen 1 und 3, dadurch gekennzeichnet, dass der Ring (19) und das Magazinrohr mit einem Ausschnitt versehen sind, der eine Einkerbung (19-2) bildet, um somit den Sitz eines kippbaren Riegels (22) zu schaffen, dessen Achse mit dem Laufrohr zusammentrifft, wobei der besagte Riegel das Laufrohr in geneigter Stellung mit Bezug auf das Magazinrohr festsperrt.

6. Automatisches Gewehr nach Anspruch 1, dadurch gekennzeichnet, dass der Schlagbolzen (32) einen rohrförmigen, in der Verlängerung des Magazinrohrs eingeführten Zwischenkörper (32-1) aufweist, wobei ein Vorderende (32-2) im Innenraum des Futterals mitwirkend vorgesehen ist, und ein hüllenförmige Hinterende (32-3) sich verschiebbar in das Magazinrohr einfügt ; und dass eine in feststehender Stellung befindliche Achse (33) in dem genannten Schlagbolzen angeordnet und eingerichtet sowie durch deren Vorderteil der Vorderfläche des Futterals abnehmbar zugeordnet ist, wobei die Feder zum Wiedereinsatz des Laufrohrs um die besagte Achse herum positioniert wird.

7. Automatisches Gewehr nach Anspruch 6, dadurch gekennzeichnet, dass ein in der Formgebung eines Fingers (34) vorgesehenes Mittel zur Verriegelung des Laufrohrs auf der Hintertragfläche (33-2) der besagten Achse (33) angebracht und radial nach aussen positioniert wird ; und dass dieses fingerförmige Mittel in einem winkelartig auf der Hülle (32-3) des Schlagbolzens vorgesehenen, profilierten Schlitz (32-4) angeordnet ist, wobei eine Führungsnute (21) auf dem Magazinrohr und dem besagten Schlitz entgegenstehend vorgesehen wird.

8. Automatisches Gewehr gemäss Anspruch 7, dadurch gekennzeichnet, dass der Schlitz (21) eine bajonetartige Formgebung mit einem Einschnitt (21-1) für die Aufnahme und die Verriegelung des Fingers (34) aufweist, der das Laufrohr in der richtigen Stellung festhält.

9. Automatisches Gewehr nach Anspruch 1, dadurch gekennzeichnet, dass das Paar von Stängchen (24) (25) ein erstes Stängchen (24) aufweist, das mit dem Verriegelungsmittel des Laufrohrs (19) oder (32 - 33 - 34) verbunden ist und am äussersten Ende mit einer Einkerbung (24-1) versehen wird, die mit einer ergänzenden, am entgegengesetzten Vorderende des zweiten Stängchens (25) vorgesehenen Formgebung (25-1) zusammenwirkt, wobei das besagte, der Kippvorrichtung entlang verschiebbare zweite Stängchen darüber hinaus mit Mitteln vorgesehen ist, die mit dem Schlagbolzen und dem Zubringermittel für die Einführung der Patronen in das Laufrohr zusammenarbeiten.

10. Automatisches Gewehr nach Anspruch 9, dadurch gekennzeichnet, dass das Stängchen (25), auf der Länge desselben, mit einer Anschlagfläche (25-2) eines Fingers (27) eingerichtet ist, der vorspringend auf den Schlaghahn (6) zum Umkippen und Spannen dieses Schlaghahns entgegen einem Rückholmittel (28) vorgesehen wird, um somit das Spannen des Hahns bei dem Abzug der weiteren Abschüsse zu ermöglichen.

11. Automatisches Gewehr nach Anspruch 9, dadurch gekennzeichnet, dass das Stängchen (25), in dessen Hinterteil, mit einem Oberansatzstück (25-3) vorgesehen ist, das einen Auszieher bildet.

12. Automatisches Geweher nach Anspruch 9, dadurch gekennzeichnet, dass das Stängchen (25), in dessen Hintenunterteil mit einer Knagge (29) versehen ist, die bei der Verschiebung des Stängchens mit einer Kurve (26-3) zusammenwirkt, die entgegen dem Rückholmittel (30) gelenkig montiert und auf dem Beschickungshebel (26-1) angebracht ist,wobei die genannte Knagge (29), entsprechend der Stellung des Stängchens (25), entweder das Entweichen der Kurve ohne Veränderung der Stellung des Beschickungshebel, oder das Umkippen dieses Hebels in Bezug auf dessen Umdrehungsachse für das Zubringen von Patronen in das Laufrohr, bewirkte.

13. Automatisches Gewehr nach Anspruch 9, dadurch gekennzeichnet, dass der Beschickungshebel (26), in der Ausführung mit einem kippbaren Laufrohr, die Funktion für das Spannen des Hahns (6) übernimmt, wobei das Vorderende des genannten Hebels sich in Berührung mit dem Vorholz des Laufrohrs befindet.

14. Automatisches Gewehr mit unkippbarem Laufrohr, gemäss den Ansprüchen 1 bis 12, dadurch gekennzeichnet, dass dieses Gewehr, für die Handbeschickung der Patronen, ein vermittels zweier profilierten Wangen dem Magazinrohr entlang verschiebbares Schubelement (31) aufweist, wobei der Ring (19) zu Vorderabstützung auf die Vorderwange (31-1) gelangt, und die Wange (31-2) sich gegen die Vorderfläche des Futterals (14) abstützt ; und dass die Verschiebung der Einheit das Freimachen des Laufrohrs durch dessen Verriegelung und das Zubringen einer neuen Patrone in das Magazinrohr gestattet.
